# EUROPÄISCHE PATENTSCHRIFT

(11) **EP 0 288 673 B1**
(45) Veröffentlichungstag und Bekanntmachung des Hinweises auf die Patenterteilung: **16.10.1991**
(21) Anmeldenummer: 88102132.3
(22) Anmeldetag: 13.02.1988
(51) Int. Cl.: E04F 19/02

(54) **Profilleiste für den Anschluss einer Putzschicht an Türzargen, Fensterzargen oder dergleichen**
Profile to join a coat of plaster to a door frame, a window frame or the like
Profilé pour joindre une couche d'enduit à un châssis de porte, un châssis de fenêtre ou similaires

(30) Priorität: 29.04.1987 DE 3714191
(43) Veröffentlichungstag der Anmeldung: 02.11.1988
(73) Patentinhaber: PROTEKTORWERK FLORENZ MAISCH GmbH & Co. KG, 76571 Gaggenau (DE)
(72) Erfinder: Dresel, Klaus, D-7554 Kuppenheim 2 (DE)
(74) Vertreter: Geitz, Heinrich, Dr.-Ing.

(56) Entgegenhaltungen:
- DE-A- 3 420 897
- DE-U- 8 600 241
- FR-A- 2 369 446
- GB-A- 2 096 060

## Beschreibung

Die Erfindung bezieht sich auf eine für den Anschluß einer Putzschicht an Zargen, wie Tür- oder Fensterzargen, bestimmte Profilleiste mit einem an der Mauerlaibung festlegbaren Befestigungsflansch und einem daran anschließenden, etwa U-förmigen Hohlprofil, dessen Höhe etwa der Dicke der Putzschicht und dessen Breite der Fuge zwischen Putzschicht und Zarge entsprechend gewählt sind und dessen vom Befestigungsflansch entfernte Kanten der Schenkel derart zueinander komplementär ausgebildet sind, daß ein Kederprofil einsetzbar ist. Insbesondere ist die Profilleiste zur Verwendung bei senkrechten Mauerlaibungen bestimmt.

Derartige Profilleisten sind bekannt (vgl. Prospekt über Putz-Anschlußprofile der Fa. SPAKO-Bauchtechnik GmbH, Heitersberg) und dienen dazu, den Zwischenraum zwischen einer auf einem Mauerwerk aufgetragenen Putzschicht und einer Zarge, z.B. einer Zarge eines Fensterrahmens, sauber zu verblenden. Zu diesem Zweck wird die Profilleiste mit ihrem Befestigungsflansch, beispielsweise mit Hilfe von Mörtel oder Kleber, am Mauerwerk fixiert, und anschließend wird das Mauerwerk mit der Putzschicht versehen. Die Höhe der Profilleiste ist dabei der Dicke der Putzschicht entsprechend gewählt, so daß nach dem Auftragen der Putzschicht diese nach dem Abstreichen unmittelbar an die offene Seite des Hohlprofils der Profilleiste anschließt. Vor dem Verputzen wird diese offene Seite des Hohlprofils mit einem eingelegten Kederstreifen gegen ein Eindringen von Putzmaterial geschützt. Dieser Kederstreifen wird nach dem Verputzen entfernt und durch ein spezielles Kederprofil ersetzt, so daß letztlich eine mit einem sauberen Kederprofil abgeschlossene Profilleiste zwischen Putzschicht und Zarge liegt.

Eine ähnliche Profilleiste ist zum Abdecken von Putz-Dehnungsfugen zwischen benachbarten Mauerwerken bekannt (vgl. Prospekt über Abdeckprofile für Putz-Dehnungsfugen der Fa. Florenz Maisch OHG "Protektorwerk", Gaggenau). Die hieraus bekannte Profilleiste besteht aus einem Dreieckprofil mit einer offenen Eckpartie zur Aufnahme eines Deckprofils und einem an die Ebene der gegenüberliegenden Dreieckfläche anschließenden Streckmetallschenkel als Befestigungsflansch.

Bei der erstgenannten bekannten Profilleiste ist diese bezüglich ihrer Außenkanten so ausgebildet, daß sie formschlüssig an der Zarge anliegt und von der zweiten Seite her an die Putzschicht anschließt. Die Abdichtung zur Zarge hin ist hierbei nur unzulänglich, da erst nach dem Verputzen, d.h. nach dem Einsetzen des Kederprofils die Profilleiste zur Zarge hin voll abdichtet. Auch ist der Fixierung der Profilleiste am Mauerwerk besonderes Aufgenmerk zu schenken, da der Formschluß zwischen Profilleiste und Zarge die Abdichtung zwischen beiden bestimmt. Angesichts dessen, daß die Profilleiste formstabil in der Fuge zwischen Putzschicht und Zarge liegt, kann sie auch temperaturbedingt und/oder aufgrund von Verzug im Mauerwerk spannungsbedingte Dehnungen bzw. Verformungen nicht kompensieren.

Die der vorliegenden Erfindung zugrunde liegende Aufgabe besteht darin, eine Profilleiste der gattungsgemäßen Art anzugeben, die einerseits einen stets dichten Abschluß zur Zarge hin gewährleistet und die andererseits auch bei Dehnungen und Spannungen im Mauerwerk und/oder in der Zarge diese Abdichtung aufrecht erhält.

Diese Aufgabe ist durch die im kennzeichnenden Teil des Patentanspruchs 1 angegebene Ausbildung des Hohlprofils der Profilleiste in der Weise gelöst, daß der für die Anlage an der Zarge bestimmte äußere Schenkel des Hohlprofils gegenüber dem Befestigungsflansch unter einem stumpfen Winkel von mehr als 90°, vorzugsweise von etwa 100°, geneigt und mit einer sich an dessen freier Kante auf der vom Befestigungsflansch abgewandten Seite entlang erstreckenden äußeren Dichtlippe versehen ist. Angesichts dieser Ausbildung der Profilleiste ist bei deren bestimmungsgemäßer Verwendung ein dichtes Anschmiegen der sich auf der vom Befestigungsflansch abgewandten Seite entlang erstreckenden äußeren Dichtlippe an eine Zarge gewährleistet.

Weiterbildungen der im Patentanspruch 1 angegebenen Profilleiste sind Gegenstand der Unteransprüche. Eine besondere Ausgestaltung bezüglich des Befestigungsflansches ist Gegenstand des Patentanspruchs 4.

Weitere Einzelheiten der erfindungsgemäßen Profilleiste und deren bestimmungsgemäßer Verwendung sollen nachstehend anhand der beigefügten Zeichnung erläutert werden. In schematischen Ansichten zeigen:
- Fig. 1: das Querschnittsprofil einer Profilleiste;
- Fig. 2: eine Profilleiste nach Fig. 1 in Perspektivdarstellung;
- Fig. 3: eine Profilleiste im Querschnitt mit einer abgewandelten Ausbildung des Befestigungsflansches;
- Fig. 4: eine Profilleiste nach Fig. 3 im montierten Zustand;
- Fig. 5: eine Profilleiste analog zu Fig. 4 mit einer eingeklemmten Schutzfolie;
- Fig. 6: eine Profilleiste analog zu Fig. 4 mit einem eingesetzten Kederprofil;
- Fig. 7: eine Profilleiste nach Fig. 1 bzw. 2 in ihrer Verwendung als Deckprofil für Putz-Dehnungsfungen.

In Fig. 1 ist das Querschnittsprofil einer Profilleiste 1 dargestellt. Die Profilleiste 1 besteht aus einem U-förmigen Hohlprofil 2 mit einem in der Ebene des Verbindungsstegs der beiden Schenkel des U nach außen anschließenden Befestigungsflansch 3. Über diesen Befestigungsflansch 3 wird die Profilleiste 1 vor dem Verputzen am Mauerwerk fixiert.

Das Hohlprofil 2 umfaßt einen äußeren Schenkel 4 und einen inneren Schenkel 5, deren Höhe der Dicke der auf das Mauerwerk aufzutragenden Putzschicht entsprechend gewählt sind. Beide Schenkel 4, 5 weisen an ihrer Oberkante je eine ins Innere des Hohlkörpers 2 zum Steg zwischen den Schenkeln 4, 5 geneigte Lippen 6, 7 auf. Zwischen diese Lippen 6, 7 kann eine T-förmige Kederprofilleiste 8 eingedrückt werden, die an beiden Seiten des T-Mittelstegs je eine Rastnut aufweist, über die die Kederprofilleiste 8 an den Lippen 6, 7 kraftschlüssig einclipst. Damit kann die offene Oberseite des Hohlprofils 2 geschlossen werden.

Der äußere Schenkel 4 des Hohlprofils 2 ist in erfindungsgemäßer Weise der Ebene des Befestigungsflanschs 3 und des Stegs zwischen den Schenkeln 4, 5 gegenüber im stumpfen Winkel von etwa 100° angestellt. Der innere Schenkel 5 des Hohlprofils 2 steht demgegenüber senkrecht zur Ebene des Befestigungsflansches 3.

An der freien Kante des inneren Schenkels 5 ist eine zum Befestigungsflansch 3 hin gerichtete Nut 9 angeformt, in die beim Aufbringen der Putzschicht Putzmaterial eingedrückt werden kann und die somit der Verfestigung der Putzschicht an dieser Kante dient. An der freien Kante des äußeren Schenkels 4 ist eine nach außen gerichtete Dichtlippe 10 vorgesehen, über die ein dichter Anschluß an eine Zarge begünstigt ist. Zusätzlich zu dieser Dichtlippe 10 ist an der Außenseite des äußeren Schenkels 4 im Abstand von der Dichtlippe 10 eine Formlippe 11 vorgesehen, mittels derer durch Einfügen eines dauerelastischen Materials in den Raum zwischen der Dichtlippe 10 und der Formlippe 11 die Abdichtung zur Zarge hin zusätzlich verbessert werden kann.
Fig. 2 zeigt die als Kunststoffprofil ausgebildete Profilleiste 1 nach Fig. 1 in perspektivischer Darstellung. Die Stirneseite der Profilleiste 1 weist sämtliche der anhand Fig. 1 erläuterten konstruktiven Elemente auf und definiert das durchgehende Längsprofil, das im wesentlichen durch den Befestigungsflansch 3 mit dem anschließenden U-förmigen Hohlkörper 2 bestimmt ist, dessen äußerer geneigter Schenkel 4 im montierten Zustand an einer Zarge anliegt. Im Befestigungsflansch 3 sind Ausnehmungen 12 vorgesehen, über die die Profilleiste 1 vor dem Verputzen am Mauerwerk fixiert werden kann, beispielsweise mittels Kleber oder durch Anmörteln.

Fig. 3 zeigt eine Abwandlung der Profilleiste 1 nach den Fig. 1 und 2. Der Querschnitt des ebenfalls als Kunststoffprofil ausgeführten Hohlkörpers 2 und die Schenkel 4, 5 sind analog zur Ausbildung gemäß Fig. 1 und 2 gestaltet. Der Hohlkörper 2 kann wie nach der Ausgestaltung von Fig. 1 mit einem Kederprofil 8 geschlossen werden.

Abweichend von der oben erläuterten Ausführungsform ist der Befestigungsflansch durch eine eigene Profilschiene 13 mit L-förmiger Grundform gebildet, die formschlüssig an der Außenseite des inneren Schenkels 5 des Hohlkörpers 2 eingeklipst und mit - nicht dargestellten - Lochungen zum Ankleben oder Anmörteln im langen Schenkel versehen ist.

Der kurze Schenkel dieser Profilschiene 13 weist eine zur Nut 9 an der freien Kante des inneren Schenkels 5 komplementäre Abkantung 14 auf und am langen Schenkel der Profilschiene 13 ist im Abstand vom Eckpunkt des L-Profils eine zur genannten Abkantung 14 hin gerichtete Rastnut 15 vorgesehen. In diese Rastnut 15 greift eine in der Verlängerung des Stegs zwischen dem inneren und dem äußeren Schenkel 4, 5 vorgesehene Rastnase 16 ein. Über die Abkantung 14 und die Rastnut 15 wird der Befestigungsflansch 13 an den Hohlkörper 2 angelegt und eingeklinkt. Die Profilleiste als Konstruktionselement im Sinne der gattungsgemäßen Profilleiste ist bei dem Ausführungsbeispiel gemäß Fig. 3 ein zweistückiges Bauteil, das aus der Profilschiene 13 und der eigentlichen Profilleiste 1' zu einer Einheit zusammengefügt ist.

Die Profilschiene 13 ist an ihrer freien Kante mit einer Umbiegung 17 versehen, die der besseren Verklammerung zwischen der Putzschicht und der Profilleiste dient. Diese Umbiegung kann auch am Befestigungsflansch 3 gemäß den Fig. 1 und 2 ausgebildet werden.

Fig. 4 zeigt eine Profilleiste der in Fig. 3 gezeigten Art im montierten bzw. verputzten Zustand, und zwar in einem Horizontalschnitt durch eine Fensterlaibung, bei der eine Fensterzarge über eine Profilleiste an eine angrenzende Putzschicht angeschlossen ist.

Die Eckkante einer Mauerlaibung 18 ist mit einer Kantenschutzleiste 19 versehen; im vorgegebenen Abstand zu einer Zarge 20 eines Fensters 21 wird die aus der Profilschiene 13 und der eigentlichen Profilleiste 1' zusammengefügte Einheit an der Mauerlaibung 18 fixiert. Nach dem Auftragen der Putzschicht 22, bei der die Kantenschutzleiste 19 und der innere Schenkel der Profilleiste 1' als Abzugskante dienen, liegt die Profilleiste fest zwischen der Putzschicht 22 und der Zarge 20. Die Profilleiste liegt dabei über ihren äußeren Schenkel 4 des Hohlkörpers 2 federnd an der Zarge 20 an und bildet einen dichten und auch bei Dehnung und Verspannungen dicht bleibenden Anschluß.

Vor dem Einsetzen der Profilleiste kann - wie bereits erwähnt - auf den von der Dichtlippe 10 und der Formlippe 11 begrenzten Bereich des äußeren Schenkels 4 mit einer Spritzpistole eine dauerelastische Verfugungsmasse aufgespritzt werden. Diese Verfugungsmasse füllt beim Aufsetzen der Profilleiste den Raum zwischen ihr und der Zarge 20 aus, so daß hierdurch die Abdichtung weiter verbessert wird.

Beim Auftragen der Putzschicht selbst ist in den Hohlraum der Profilleiste ein Kederstreifen eingelegt. Dieser wird nach dem Verputzen wieder entfernt und durch ein Kederprofil 8 ersetzt. Dieses spreizt die beiden Schenkel der Profilleiste auf, wodurch eine zusätzliche Verbesserung des Formschlusses zwischen der Profilleiste und der Zarge 20 vermittelt wird.

Fig. 5 zeigt die Anordnung gemäß Fig. 4 im Hinblick auf eine besonders vorteilhafte Brauchbarkeit der Profilleiste 1, 1' gemäß den Fig. 1, 2 und 3. Es sei angenommen, daß das Fenster 21 mit der Zarge 20 bereits am Mauerwerk montiert ist, und daß die Putzschicht zur Profilleiste 1, 1' hin erst jetzt aufgetragen wird. Um ein Verschmutzen des Fensters 21 und der Zarge 20 zu vermeiden, kann in den durch die Lippen 6, 7 in Fig. 1 der Profilleiste 1, 1' begrenzten Spalt im Hohlraum 2 eine Folie 23 eingeklemmt werden. Damit bleibt während de Auftragens der Putzschicht 22 der hinter dieser Schutzfolie 23 liegende Bereich geschützt. Nach dem Verputzen wird dann die Schutzfolie 23 wieder entfernt.

Fig. 6 zeigt die Darstellung nach Fig. 4 (und auch Fig. 5) nach Beendigung der Verputzarbeiten. Die Profilleiste 1, 1' liegt fest im Bereich zwischen der Putzschicht 22 und der Zarge 20; der äußere Schenkel der Profilleiste 1, 1' liegt federnd an der Zarge 20 an. Wird nun das Kederprofil 8 in den Spalt zwischen den Lippen 6, 7 der Schenkel des Hohlkörpers 2 eingedrückt, so wird der äußere Schenkel zur Zarge 20 hin ausgelenkt und der Spalt zwischen der Zarge 20 und der Profilleiste 1, 1' dicht geschlossen.

Anhand von Fig. 7 soll die Verwendung der Profilleiste 1, 1' nach den Fig. 1, 2 und 3 zur Abdeckung von Dehnfugen oder Mauerfugen allgemein erläutert werden.

Zwischen zwei Mauern 24, 25 liegt eine Mauerfuge 26, die zu überdecken ist. Auf die eine Mauer 24 ist eine erste Putzschicht 27 aufgetragen. Vor dem Aufbringen der zweiten Putzschicht 28 wird eine Profilleiste 1, 1' am entsprechenden Mauerwerk 25 fixiert, und zwar so, daß der äußere Schenkel an der ersten Putzschicht 27 anschließt. Ist schließlich die zweite Putzschicht 28 aufgetragen, so wird das Kederprofil 8 in den Spalt zwischen den Lippen 6, 7 (Fig. 1) eingedrückt und der äußere Schenkel zur ersten Putzschicht 27 hin aufgespreizt. Damit ergibt sich eine nahtlose Überbrückung der Mauerfuge 26.

Die Profilleiste 1, 1' gemäß den Ausführungsbeispielen nach den Fig. 1, 2 und 3 gewährleistet aufgrund des federnden äußeren Schenkels bei entsprechender Anlage an die benachbarte Zarge (Fig. 4, 5, 6) oder die benachbarte Putzschicht (Fig. 7) einen dichten Anschluß bzw. Abschluß einer Putzschicht. Die Federung des äußeren Schenkels bewirkt, daß die Profilleiste einen form-und kraftschlüssigen Abschluß bildet. Mit dem angegebenen Neigungswinkel von 100° wird eine Profilleiste der vorbeschriebenen Art allen üblichen Bedarfs- und Anwendungsfällen gerecht. Es liegt jedoch durchaus im Umfang des Gegenstandes der vorliegenden Erfindung diesen Neigungswinkel gegebenenfalls auch (wesentlich) größer zu wählen.

## Patentansprüche

1. Profilleiste für den Anschluß einer auf eine Mauerlaibung aufgetragenen Putzschicht an Zargen, wie Tür-oder Fensterzargen, mit einem an der Mauerlaibung festlegbaren Befestigungsflansch und einem daran anschließenden, etwa U-förmigen Hohlprofil, dessen Höhe etwa der Dicke der Putzschicht und dessen Breite der Fuge zwischen Putzschicht und Zarge entsprechend gewählt sind, und dessen vom Befestigungsflansch entfernte Kanten der Schenkel derart zueinander komplementär ausgebildet sind, daß ein Kederprofil einsetzbar ist, insbesondere zur Verwendung bei senkrechten Mauerlaibungen, dadurch gekennzeichnet,
daß der für die Anlage an der Zarge (20) bestimmte äußere Schenkel (4) des Hohlprofils gegenüber dem Befestigungsflansch (3, 13) unter einem stumpfen Winkel von mehr als 90°, vorzugsweise von etwa 100°, geneigt und mit einer sich an dessen freier Kante auf der vom Befestigungsflansch (3, 13) abgewandten Seite entlang erstreckenden äußeren Dichtlippe (10) versehen ist.

2. Profilleiste nach Anspruch 1, dadurch gekennzeichnet, daß die Schenkel (4, 5) an ihren freien Kanten je eine zum Inneren des Hohlprofils (2) in Richtung zum Verbindungssteg der Schenkel (4, 5) geneigte Lippen (6, 7) zur federnden Aufnahme des Kederprofils (8) aufweisen.

3. Profilleiste nach Anspruch 1 oder 2, dadurch gekennzeichnet, daß der innere Schenkel (5) an seiner zum Befestigungsflansch (3, 13) gerichteten Seite seiner Kante eine zum Befestigungsflansch (3, 13) hin gerichtete Nut (9) aufweist.

4. Profilleiste nach Anspruch 3, dadurch gekennzeichnet, daß der Befestigungsflansch (13) durch eine L-förmige Profilschiene gebildet ist, die an der Kante des kurzen Schenkels eine zur Nut (9) komplementäre Abkantung (14) aufweist und die im Abstand vom Eckpunkt des L am langen Schenkel eine in Richtung des kurzen Schenkels gerichtete Rastnut (15) aufweist, daß in der Verlängerung des Verbindungsstegs der Schenkel (4,5) am inneren Schenkel (5) ein Steg mit einer zur Rastnut (15) komplementären Rastnase (16) vorgesehen ist, und daß die Profilschiene über die Abkantung (14) und die Rastnut (15) formschlüssig mit der Außenseite des inneren Schenkels (5) verbunden ist. (Fig. 3).

5. Profilleiste nach einem der Ansprüche 1 bis 4, dadurch gekennzeichnet, daß der Befestigungsflansch (3, 13) an seiner freien Kante eine Umbiegung (17) aufweist.

6. Profilleiste nach einem der Ansprüche 1 bis 5, dadurch gekennzeichnet, daß an der Außenseite des äußeren Schenkels (4) im Abstand von der Dichtlippe (10) eine Formlippe (11) vorgesehen ist.

7. Profilleiste nach einem der Ansprüche 1 bis 6, gekennzeichnet durch ihre Verwendung als Abdeckprofil für Putzdehnungsfugen (Fig. 7).

## Claims

1. Profile strip for the connection compounds, such as door or window surrounds, of a plaster layer laid on a wall soffit, with a fastening flange fixable to the wall soffit and an about U-shaped hollow profile adjoin thereat, the height of which and the width Of which are selected corresponding respectively to about the thickness of the plaster layer and to the gap between plaster layer and surround and those edges of the limbs of which remote from the fastening flange are constructed complementarily to one another in the manner that a welt profile is insertable, especially for the use in the case of perpendicular wall soffits, characterised thereby, that the outer limb (4), which is intended for the placing on the frame (20), of the hollow profile is inclined relative to the fastening flange (3, 13) by an obtuse angle of more than 90°, preferably of about 100°, and is provided at the free edge thereof and on the side facing away from the fastening flange (3, 13) with an outer sealing lip (10).

2. Profile strip according to claim 1, characterised thereby, that the limbs (4, 5) display at their free edges respective lips (6, 7) inclined to the interior of the hollow profile (2) in direction towards the connecting web of the limbs (4, 5) and for the resilient reception of the welt strip (8).

3. Profile strip according to claim 1 or 2, characterised thereby, that the inner limb (5) displays at its side, which is directed towards the fastening flange (3, 13), of its edge a groove (9) directed towards the fastening flange (3, 13).

4. Profile strip according to claim 3, characterised thereby, that the fastening flange (13) is formed by an L-shaped profile rail, which at the edge of the short limb displays a chamfering (14) complementary to the groove (9) and which at the long limb displays a detent groove (15) at a spacing from the corner point of the L, that provided at the inner limb (5) and in the prolongation of the connecting web of the limbs (4, 5) is a web with a detent nose (16) complementary to the detent groove (15), and that the profile rail is shape-lockingly connected with the outer side of the inner limb (5) by way of the chamfering (14) and the detent groove (15). (Fig. 3).

5. Profile strip according to one of the claims 1 to 4, characterised thereby, that the fastening flange (3, 13) displays a doubling back (17) at its free edge.

6. Profile strip according to one of the claims 1 to 5, characterised thereby, that a profile lip (11) is provided at the outer side of the outer limb (4) at a spacing from the sealing lip (10).

7. Profile strip according to one of the claims 1 to 6, characterised by its use as cover profile for plaster expansion joints (Fig. 7).

## Revendications

1. Baguette profilée destinée à assurer le raccordement d'une couche d'enduit à une huisserie, par exemple une huisserie de porte ou de fenêtre, profilé com-. portant une collerette de fixation, pouvant être fixée à la surface intérieure d'un mur, ainsi qu'un profilé creux, approximativement en forme de U, qui suit la collerette et dont la hauteur est choisie de façon à correspondre approximativement à l'épaisseur de la couche d'enduit et dont la largeur est choisie de façon à correspondre au joint entre la couche d'enduit et l'huisserie, et dont les arêtes de branches, éloignées de la collerette de fixation, sont conçues d'une manière complémentaire l'une à l'autre de telle sorte que l'on puisse utiliser un profilé en bourrelet, en particulier pour utilisation sur des surfaces intérieures verticales de murs, caractérisée en ce que la branche extérieure (4) du profilé creux,destinée à s'appuyer contre l'huisserie (20), est inclinée, par rapport à la collerette de fixation (3, 13), selon un angle obtus supérieur à 90°, de préférence d'environ 100°, et est pourvu d'une lèvre d'étanchéité extérieure (10), s'étendant sur son arête libre le long du côté opposé à la collerette de fixation (3, 13).

2. Baguette profilée selon la revendication 1, caractérisée en ce que chacune des branches (4, 5) comporte au niveau de son arête libre, pour loger élastiquement le profilé à bourrelet (8), une lèvre (6, 7) inclinée vers l'intérieur du profilé creux (2) dans la direction de l'âme d'assemblage des branches (4, 5).

3. Baguette profilée selon la revendication 1 ou 2, caractérisée en ce que la branche intérieure (5) comporte, sur le côté de son arête dirigé vers la collerette de fixation (3, 13), une rainure (9) dirigée vers la collerette de fixation (3, 13).

4. Baguette profilée selon la revendication 3, caractérisée en ce que la collerette de fixation (13) est formée par un rail profilé en L, qui comporte au niveau de l'arête de la branche courte une zone repliée (14), complémentaire de la rainure (9), et qui, à une certaine distance du sommet du L, comporte sur la branche longue une rainure d'encliquetage (15) dirigée dans la direction de la branche courte ; que, dans le prolongement de l'âme d'assemblage des branches (4, 5), on prévoit sur la branche intérieure (5) une âme comportant un nez d'encliquetage (16) complémentaire de la rainure d'encliquetage (15) ; et que le rail profilé est, par l'intermédiaire de la zone repliée (14) et de la rainure d'encliquetage (15), relié par correspondance de forme avec le côté extérieur de la branche intérieure (5) (Figure 3).

5. Baguette profilée selon l'une des revendications 1 à 4, caractérisée en ce que la collerette de fixation (3, 13) comporte un crochet (17) au niveau de son arête libre.

6. Baguette profilée selon l'une des revendications 1 à 5,caractérisée en ce qu'une lèvre rapportée (11) est prévue sur le côté extérieur de la branche extérieure (4) à distance de la lèvre d'étanchéité (10).

7. Baguette profilée selon l'une des revendications 1 à 6, caractérisée par son utilisation en tant que profil de recouvrement pour joints de dilatation pour enduit (Figure 7).
